# EUROPÄISCHE PATENTSCHRIFT

(11) **EP 0 921 878 B1**
(45) Veröffentlichungstag und Bekanntmachung des Hinweises auf die Patenterteilung: **28.02.2001**
(21) Anmeldenummer: 97929130.9
(22) Anmeldetag: 20.06.1997
(51) Int. Cl.: B21D 51/38, B21D 51/44

(54) **DECKELRINGFERTIGUNG OHNE RONDENVERSCHNITT**
PRODUCTION OF LID BORDERING RINGS WITHOUT ROUND CUTTINGS
REALISATION DE BORDS ANNULAIRES DE COUVERCLES SANS PRODUCTION DE DECHETS RONDS

(30) Priorität: 24.06.1996 DE 19625174
(43) Veröffentlichungstag der Anmeldung: 16.06.1999
(62) Teilanmeldung aus: 00107477.2
(73) Patentinhaber: Impress GmbH & Co. oHG, 38723 Seesen (DE)
(72) Erfinder: PETER, Wolfgang, D-27474 Cuxhaven (DE); HARTUNG, Hans, D-38106 Braunschweig (DE)
(74) Vertreter: Leonhard, Frank Reimund, Dipl.-Ing.
(86) Internationale Anmeldenummer: DE9701284
(87) Internationale Veröffentlichungsnummer: WO9749510

(56) Entgegenhaltungen:
- EP-A- 0 090 957
- EP-A- 0 408 268
- CH-A- 300 541
- DE-A- 2 933 547
- FR-A- 620 920
- FR-A- 769 264
- GB-A- 2 022 474

## Beschreibung

Das technische Gebiet der Erfindung ist das Verfahren zum Ausbilden metallischer Deckelringe, die zum Aufsetzen und Anbördeln an einen Behälter runder oder unrunder Natur benötigt werden. Solche Deckelringe werden im Stand der Technik aus flachem Blech ausgestanzt, wobei in der Mitte eine Ronde entsteht, die Verschnitt darstellt; benötigt wird für die weitere Fertigung des Behälters nur der Deckelring.

Bei der Fertigung von Deckelringen aus Metall soll der Verlust oder Verschnitt von ausgestanzten Ronden vermieden werden. Darin sieht die Erfindung **die Problemstellung.**

Zu derselben Problemstellung ist aus der **FR-A 769,264** (Casimir Longchamp) seit 1934 ein Verfahren dem Fachmann zugänglich, bei dem der Verlust von ausgestanzten zentralen Ronden bei der Fertigung eines Deckelrings dadurch vermieden wird, daß aus dem zentralen Bereich eines napfartigen Gebildes (vgl. dort Figur 1) ein Abschnitt herausgeschnitten wird, aus dem gemäß dortiger Figur 3 ein Deckel geformt wird. Der verbleibende Abschnitt (dort A) wird als Deckelring gemäß dortiger Figur 4 am Innenrand zu einer Einrollung umgeformt. Die verbleibende zentrale Ronde bildet dabei nur deshalb keinen Verlust, weil sie als Deckel Verwendung findet, dazu rand- und innenseitig aber noch neu geformt werden muß.

Die Erfindung schlägt zur Lösung des genannten Problems eine anderen Weg vor. Die Lösung findet sich als Verfahren im Anspruch 1 und als Vorrichtung im Anspruch 10. Sie wird durch die abhängigen Ansprüche vorteilhaft ergänzt und ausgestaltet.

Die Erfindung geht von der Erstellung eines noch nicht fertig geformten Zylinder-Ringes (Ringrohling) aus, der aus einem Dosenkörper entsteht, gefertigt mit einem Stülpzug-Werkzeug oder einem Teleskop-Werkzeug. Auch ein Stufenwerkzeug kann zur Bildung des Ringrohlings verwendet werden. Der Dosenkörper wird aus einem Blechausschnitt in eine runde oder unrunde Ausführung geformt. Durch Abtrennen (bei T) der eigentlichen Dose entsteht der Ringrohling mit dem "Ziehringaußenmaß" des Deckelrings, der im wesentlichen zylindrisch oder oval (unrund) ist, nur einen geringen nach innen vorstehenden Ringsteg aufweist.

Unter einem Ringrohling sind im Sinne der Beschreibung Zylindersegmente zu verstehen, die nicht zwingend kreisrund sind, aber eine in axialer Richtung sich deutlich erstreckende Wandungshöhe aufweisen. Als Zylinder wird im Sinne der Beschreibung auch ein unrunder Zylinder verstanden, der oval ist, bei deutlicher Erstreckung der Wandung in axialer Richtung.

Ein solches "Zylindersegment" wird von einem noch nicht vollständig ausgeformten Dosenkörper abgetrennt, wobei die Abtrennung kurz bis deutlich vor Ende des letzten Reduziervorgangs geschieht (Anspruch 7), insbesondere zwischen 80% und 95% des Ziehvorgangs, wenn und soweit die erforderliche Materialmenge im verbleibenden Zylindersegment mit der Materialmenge übereinstimmt, die für die Formung des Deckelrings vorgesehen ist. Die Gestalt der Schnittlinie T folgt der Gestalt der Ringrohlings.

Das Zylindersegment wird als Rohling nach Entstehen in eine Zusammenstellung mehrerer ringförmiger Werkzeugsegmente eingebracht und axial abwärts verschoben (Anspruch 1), um ihn über eine Umlenklippe in eine radiale Richtung umzuformen, wo er zu einem radial einwärts verformten und in Radialrichtung sich erstreckenden Deckelring wird. Die Umlenkung über die Umlenklippe geschieht so, daß der abwärts/einwärts verformte Rohling in einen Spalt gedrückt wird, der von einem oberen und einem darunterliegenden Werkzeugsegment definiert wird.

Das Umformverfahren formt den zylindrischen Rohling (in kreisringförmiger bis zu ovaler Basisgestalt) in einen Flachringform-Rohling um (Anspruch 6), der zusätzlich in einem Aufwärtsgang eines weiteren Ringstempels eine aufgestellte Ringwand mit Innenrollung erhält.

Eine zylindrische Ausnehmung (Anspruch 10) ist an die Grundgestalt des zylindrischen Rohlings angepaßt, sie kann sinngemäß ebenfalls eine ovale Grundform haben, aber mit einer axial deutlichen Erstreckung, um den zylindrischen Rohling aufzunehmen und abwärts zu verschieben. Die Ausnehmung ist in ihrer radialen Erstreckung an die Stärke des umzuformenden zylindrischen Rohlings angepaßt.

Die Erfindung ist nachfolgend anhand mehrerer Ausführungs**beispiele** erläutert und ergänzt.
- **Figur 1**: veranschaulicht eine erste Dose im Schnitt, von der ein Ring abgetrennt werden kann.
- **Figur 2**: veranschaulicht eine im Ziehvorgang oder Stülpvorgang entstandende fast fertige Dose, bei der der Zieh- oder Stülpvorgang kurz vor dem Ende abgebrochen wurde, um einen oberen, im Durchmesser 2•r₂ größeren zylindrischen Ring zu erhalten.
- **Figur 3**: veranschaulicht die Trennung an der Ring-Trennlinie T, wobei ein Rest-Rumpf 30 und ein zylindrischer Deckelring-Rohling 40 entsteht.
- **Figur 4**: veranschaulicht den fertigen Deckelring mit einem horizontalen Ringflansch 20c einer innenliegenden Einrollung 20e und einem außenliegenden Randbereich mit einem ringförmigen Haken 20a für die Anbringung an einem Falz. Innen ist der Deckelring offen, was durch die im Schnitt erkennbare Öffnung 21 veranschaulicht wird.
- **Figur 5a,** **Figur 5b,** **Figur 5c,** **Figur 5d,** **Figur 5e**: veranschaulichen verschiedene Positionen eines einstufigen Werkzeuges. Zwischen den oberen Stempeln 1 bis 4 und den unteren Stempeln 5 bis 7, die sich während der Betriebes der konzentrischen Werkzeugzusammenstellung verändern, ändert sich die Geometrie des zuerst zylindrischen Rohlings 10 in einen nachher gemäß Figur 4 ausgebildeten Deckelring in Figur 5e.
- **Figur 6a,** **Figur 6b,** **Figur 6c**: veranschaulichen ein erstes Werkzeug eines Mehrstufenwerkzeugs, bei dem der Deckelring zunächst von einer zylindrischen Form in Figur 6a in eine horizontale Gestalt mit vertikal innen aufgestellter Wand 13 gemäß Figur 6c umgeformt wird.
- **Figur 7**: veranschaulicht das zweite Werkzeug des Stufenwerkzeugs, bei dem der im Entstehen befindliche Deckelring 100 innen beschnitten wird.
- **Figur 8,** **Figur 8a**: veranschaulichen die dritte Stufe des Stufenwerkzeugs, in dem der Deckelring seine innere Einrollung 20e (hier 15 bezeichnet) erhält.

Zur **Figur 1 oder 2** sei angemerkt, daß der Ziehvorgang oder Stülpvorgang kurz vor seinem Ende abgebrochen wird (etwa 80% bis 95% vor Ende des letzten Reduziervorgangs), um den oberen Rand 40a des Rumpfes nicht in seinem Durchmesser auf 2xr₁ einzuziehen. Dadurch verbleibt der Randbereich 40a als Deckelring-Rohling VR, wenn er bei T (Trennlinie) umfänglich abgetrennt wird. Der zerlegte Rumpf 30/40 in Rest-Rumpf 30 und Deckelring-Rohling 40 ist von **Figur 3** veranschaulicht. Die Trennlinie T, die sowohl in Figur 1 als auch in Figur 2 gezeigt ist, entspricht der kreisrunden oder ovalen Grundform des Behälters 30. Das Abtrennen geschieht in Figur 1 bei einem im Stülpzug geformten Behälter von oben, wobei der Stülpzug noch nicht ganz zu Ende geführt worden ist. In Figur 2 erfolgt das Abtrennen von oben oder unten an der Trennlinie T, wobei der letzte Reduziervorgang, beispielsweise bei Fertigung mit einem Teleskop-Werkzeug, oder die letzte Stufe eines Stufenwerkzeuges nicht zu Ende geführt wird, so daß der zylindrische Rohling oberhalb des Rumpfes 30 verbleibt, während er in Figur 1 neben dem Rumpf verblieb, jedoch in beiden Ausführungen mit einem größeren Durchmesser als der fertig reduzierte Rumpf.

Die Weiterverarbeitung des Ringrohlings 3 zu einem fertigen Deckelring 4 kann sowohl durch ein einstufiges Werkzeug 5 als auch durch ein mehrstufiges Werkzeug erfolgen. Die erste Stufe ist aus Figur 6a, 6b, 6c, die zweite Stufe ist aus Figur 7, die dritte Stufe aus Figur 8a und 8b ersichtlich.

Der Transfer zwischen den Stationen erfolgt z. B. über einen Greifertransport. Die Funktion und die Arbeitsweise wird anhand der nachfolgenden Beispiele der Werkzeugausführungen erläutert und ergänzt.

**Figuren 5a bis 5e** zeigen die Funktionsweise des einstufigen Werkzeuges. Der von der Dose abgetrennte Ring VR wird mechanisch oder von Hand auf Teil 5 aus Figur 5a aufgelegt. Anschließend werden die Werkzeugteile 2,3 und 4 in den Ring durch den Maschinenhub eingefahren und bilden einen Spalt S von 0,8xBlechdicke zu den Teilen 5,6 und 7. Die Teile verharren in dieser Stellung bis die Schulter 1a des Stempels 1 den Blechring im axialen weiteren Niedergang von Teil 1 so weit radial v₀' eingeschoben hat, daß der Blechring VR,10 die horizontale Lage in **Figur 5b** erreicht hat.

Das Blech wird in dieser Stellung zwischen den Werkzeugteilen 2 einerseits und 5 andererseits festgeklemmt. Teil 1 verharrt in dieser Stellung durch Aufsetzen auf einen Anschlag. Die Teile 3 und 4 sind mit einer Niederhaltekraft auf die Teile 6 und 7 wirkend beaufschlagt.

v bezeichnet Bewegungsrichtungen (an Geschwindigkeiten orientiert), wobei die "gestrichenen" Größen v₀',v₁',v₂' radiale Komponenten des Blechs und die "nicht gestrichenen" Größen v₀,v₁,v₂,v₃ axiale Bewegungen des Werkzeugs bezeichnen.

Durch den weiteren Niedergang v₁ des Teiles 2 zusammen mit Teil 5 wird in dem Blechring die Stufe 20b im Deckelring und die Deckelringtiefe nach **Figur 5c** erreicht. Blechmaterial wird dabei in v₁'-Richtung gezogen.

Durch die Mitnahme des Teiles 3 durch das Teil 2 und durch die Gegenhalte- und Klemmfunktion der Teile 5 und 6 erfolgt durch die Niederhaltefunktion eines Rollringes 4 und den dann erfolgenden Ziehvorgang über dem Ziehstempel 7 eine Aufstellung des inneren Randes des Deckelringes. In dieser Stempel-Niedergangsstellung hat der Deckelring die Form nach **Figur 5d.** Anschließend erfolgt der Aufwärtshub des Stößels mit dem Werkzeugoberteil und den Teilen 2 und 3, während gleichzeitig der Rollring 4 in seiner Lage verharrt.

In Figur 5d wird Blech in Richtung v₂' gezogen und die Ringwand 20d aufgestellt.

Die den Teilen 2 und 3 nachfolgenden Teile 5 und 6 drücken die Aufstellung 20d des Deckelringes in die Rollnut 4a des Roll-ringes 4. Da die Kräfte der Teile 5 und 6 sowie des entgegen-wirkenden Rollrings 4 größer sind als die Formänderungsfestig-keit des Blechmaterials, formt sich über die Anreifung der Deckelringaufstellung in der Rollnut 4a des Rollringes 4 eine Innenrolle 20e des Deckelringes. Nach Abschluß des Hubes hat der Deckelring die Form nach **Figur 5e** angenommen. Das Teil 3 wird anschließend kraftmäßig entlastet, die Teile 1,2 und 5 rücken in die Ausgangsposition zurück. Beim Auseinanderfahren des Werkzeuges wird der Ring ausgeworfen, der in Figur 4 dargestellt ist.

Im Niedergang der Stempelringe 2,3 und 5,6 wird also die innen am Deckelring liegende Aufstellung 20d gebildet, im Aufwärtsgang derselben Stempelringe wird die aufgestellte Wand 20d in eine Einrollung 20e umgeformt.

**Figuren 6a,6b,6c, 7 und 8,8a** stellen die Fertigung des Deckelringes in drei bzw. in mehrmöglichen Operationen dar. Die Fertigung kann sowohl auf einzelnen Pressen als auch auf Stufen- bzw. Transferpressen erfolgen.

**Bei Figur 6a** wird der von der Dose (nach Figur 1 oder Figur 2) abgetrennte Ring (Figur 3, oben) der Werkzeugstation (Figur 6a) zugeführt und auf Teil 5 positioniert.

Während des Niederganges mit dem Werkzeugoberteil zentriert sich zunächst Teil 2 an dem Innenbereich 40b des Blechringes 100. Durch Aufsetzen auf einen Anschlag bildet Teil 2 und Teil 5 (ohne Blech) einen Spalt von 0,8xBlechdicke. Im weiteren Werkzeugniedergang geht Teil 1 über dem Außenbereich 40a des Blechringes 100 und schiebt den Ring mit der Schulter 10 durch den mit einer Niederhaltekraft beaufschlagten Teil 5, der mit Teil 2 einen Spalt S < Blechdicke bildet bis zum Innendurchmesser des fertigen Deckelringes. Der Blechring 100 hat dann die Form von **Figur 6b**. In dieser Stellung erreicht der Stempel 8 gleichzeitig seine Endstellung und quetscht mit seiner Schneide 12 ungefähr auf eine Tiefe von 0,5xBlechdicke über die Schneide 11 von Teil 7 das Blech in die dafür vorgesehene Vertiefung. Durch Aufsetzen von Teil 1 auf den Absatz 5x von Teil 5 wird Teil 5 nach unten gedrückt. Teil 2 folgt dem Teil 5 mit beaufschlagter Niederhaltekraft. Weil der Blechring im Bereich der Schneiden 11,12 festgeklemmt ist, wechselt während des fortgeführten Hubes der Schiebevorgang in einen Ziehvorgang über. Dadurch wird die Aufstellung 13 für die folgende Innenrolle des Blechringes 100 nach **Figur 6c** erreicht.

Zur **Figur 6c** sei angemerkt, daß die axial aufgestellte Wand 13 (vgl. 20d in Figur 5d) durch Ziehen erzeugt wird, was gegenüber dem Schub von Figur 5c Vorteile hat, wenn die Radien größer werden.

**Bei Figur 7** wird der vorgeformte Blechring 100 in die Beschneidestation transportiert und auf dem Aushebering 6' abgelegt. Beim Niedergang des Werkzeugoberteiles bringt der Formring 2 und der Niederhaltering 9a den vorgeformten Blechring 100 in Position, damit der nachfolgende Stempel 8' über den Schnittstempel 9b den Innenrand 100r abtrennen kann. Damit werden materialspezifische Anisotropien aus dem Druck-Zug-Vorgang eliminiert. Es bleibt eine innere Schnittkante 100k. Der abgetrennte Ring 100r wird durch das Unterteilwerkzeug abgeführt.

Der beschnittene Blechring nach Figur 7 wird dann in die Fertigformstation von **Figur 8** transportiert und auf den oben bündig stehenden Teilen 5' und 6' abgelegt. Die während des Pressenhubes von oben nach unten kommenden Teile 2' und 3' sind ebenfalls von unten betrachtet bündig und zentrieren sich mit dem Innenmaß von Teil 3' über das Außenmaß der Aufstellung 13 des Blechringes 100. Wenn die Aufstellung 13 innen über Teil 7 außen voll einzentriert ist, bleibt Teil 6' auf einem Anschlag stehen, Teil 3' federt während des weiteren Werkzeugniederganges auf dem Blechring 100 und Teil 6' aufliegend zurück. Teil 5' formt dann über den Blechhalter 2' den Rand des Blechringes 14 bis zum unteren Totpunkt der Presse aus. Im Aufwärtshub wird der zwischen den Teilen 5' und 6' (Figur 8a) und den Teilen 2' und 3' eingeklemmte Blechring nach oben gedrückt, so daß die Aufstellung 13 in die Rollnut 4a des stehenden Teiles 4 gedrückt wird. Durch diesen Vorgang entsteht die Innenrolle 15 des Blechringes 14. Zum Auswurf des Blechringes aus dem Werkzeug wird Teil 3' nach Abschluß dieses Vorganges kraftmäßig entlastet.

Diese mehrstufige Fertigung ist für Deckelringe mit breiterem Radialflansch 20c besonders geeignet.

## Patentansprüche

1. **Verfahren** zum Ausbilden metallischer Deckelringe (20;20a,20b,20c,20d,20e) mit geöffnetem Innern (21) und ringförmigem profilierten Rand (20a,20b,20c,20e), bei dem
(a) ein zylindrischer Rohling (10,VR), insbesondere ein von einem Dosenkörper abgetrenntes Zylindersegment (40;40a,40b), in einer konzentrischen Zusammenstellung mehrerer ringförmiger Werkzeugsegmente (1 bis 7) von einem äußeren (1) der Werkzeugsegmente (1 bis 7) axial abwärts (v₀) verschoben wird, um über eine ringförmige Umlenklippe (5a) eines radial weiter innen liegenden Werkzeugsegments (5) der konzentrischen Zusammenstellung mehrerer Werkzeugsegmente (1 bis 7) in eine radiale Richtung (v₀') umgeformt zu werden;
**wobei**
(b) oberhalb der Umlenklippe (5a) ein oberes Werkzeugsegment (2) gehalten wird, um einen Spalt (S) zu definieren, in den der Rohling (10;VR;HR) durch die abwärts gerichtete Bewegung des äußeren Werkzeugsegmentes (1) gedrückt wird.

2. Verfahren nach Anspruch 1, bei dem der Spalt (S) im Leerzustand dünner, insbesondere deutlich dünner, als die Blechstärke des Zylindersegments (VR;10) ist.

3. Verfahren nach einem der Ansprüche 1 und 2, bei dem das äußere Werkzeugsegment (1) eine ringförmige Schulter (1a) aufweist, mit der die Oberkante des eingesetzten zylindrischen Rohlings (VR) ergriffen und abwärts verschoben wird (v₀).

4. Verfahren nach Anspruch 3, bei dem die ringförmige Schulter (1a) der obere Rand einer umlaufenden Ringausnehmung (1b) im äußeren Werkzeugsegment (1) ist, die in ihrem radialen Maß etwa der Stärke des nicht umgeformten zylindrischen Rohlings (VR) entspricht.

5. Verfahren nach einem der Ansprüche 3 oder 4, bei dem die Abwärtsbewegung des äußeren Werkzeugsegments (1) beendet wird, wenn die ringförmige Schulter (1a) die Umlenklippe (5a) erreicht.

6. Verfahren nach einem der vorigen Ansprüche, bei dem **im Niedergang** mehrerer Werkzeug-Ringstempel (1 bis 7) ein dünnwandiger zylindrischer Rohlings (VR;40) in einen Flachringform-Rohling (20a bis 20d) mit innerer aufgestellter Ringwand (20d) umgeformt wird, und **im Aufwärtsgang** mehrerer Ringstempel (2,3,5,6) die aufgestellte Ringwand (20d) in eine Innenrollung (20e) umgeformt wird.

7. Verfahren nach einem der vorigen Ansprüche, wobei der Rohling im wesentlichen Zylinderform (40;40a,40b) besitzt und dadurch hergestellt wird, daß
(a) in einem Tiefziehvorgang oder einem Stülpvorgang ein becherförmiges Unterteil eines Behälters von einem ersten Durchmesser (2r2) auf einen kleineren Durchmesser (2r1) reduziert wird;
(b) der Reduziervorgang gemäß Merkmal (a) kurz bis deutlich vor dem Ende abgebrochen wir, um einen praktisch nur zylindrischen Streifen (40a) am Oberende des fast vollständig umgeformten Behälter-Unterteils zu belassen, der nach umfänglichem Abtrennen entlang einer umlaufenden Schnittlinie (T) zum zylindrischen Rohling (VR,10) wird, aus dem der im wesentlich sich flach erstreckende Deckelring (20a bis 20e) nach einem der vorigen Ansprüche ausgebildet wird.

8. Verfahren nach einem der vorigen Ansprüche, bei dem der praktisch nur zylindrische Streifen als Rohling (VR) einen Rest-Radialsteg (40b) an der umlaufenden Schnittlinie (T) besitzt, der nach Einsetzen in die konzentrische Zusammenstellung von Werkzeugsegmenten (1 bis 7) schon radial innerhalb der Umlenklippe (5a) liegt.

9. Verfahren nach einem der vorigen Ansprüche, bei dem das radial einwärts (v₀') in den Spalt (S) gedrückte Blechmaterial des Zylinderform-Rohlings (40) über mehr als zwei konzentrische Werkzeugsegmente (2,3;5,6) hinweggeschoben wird.

10. **Vorrichtung** zur Durchführung des Verfahrens nach einem der Ansprüche 1 bis 9, bei der
(a) mehrere ringförmige Werkzeugsegmente (1 bis 7) vorgesehen sind, die gegeneinander axial beweglich sind;
dadurch gekennzeichnet, daß
(b) eines der mehreren Werkzeugsegmente als äußeres Schubsegment (1) eine an ihrer Innenfläche ausgebildete zylindrische Ausnehmung (1b) aufweist, die an die Dicke (d) eines umzuformenden dünnen Metallzylinderblechs (VR) angepaßt ist;
**wobei**
(c) eine ringförmig verlaufende Aufnahmefläche (5b) an einem weiter innen angeordneten und als Umlenksegment (5) ausgebildeten Werkzeugsegment ausgebildet ist, die randseitig eine zur Ausnehmung (10b) des Schubsegments (1) weisende Ring-Einlauflippe (5a) aufweist.

11. Vorrichtung nach Anspruch 10, bei der die ringförmig verlaufende Aufnahmefläche (5b) in Axialrichtung (100) leicht gekrümmt ist, zumindest in einem äußeren Bereich (5b').

12. Vorrichtung nach einem der Ansprüche 10 und 11, bei der ein weiter innen - insbesondere an dritter Stelle, gerechnet von dem äußeren Schubsegment (1) - angeordnetes Einroll-Werkzeugsegment (4) eine umlaufende Rollnut (4a) aufweist, in die von unten eine axial aufgestellte Blechwand (20d) einschiebbar ist, wobei sie sich innenrandseitig (20e,13) einrollt.

## Claims

1. **Process for forming** metallic lid rings (20; 20a, 20b, 20c, 20d, 20e) having opened interior (21) and annular profiled edge (20a, 20b, 20c, 20e), in which
(a) a cylindrical blank (10, VR), in particular a cylinder segment (40; 40a, 40b) separated from a can body, is displaced axially downwards (v₀) by the outer (1) of the tool segments (1 to 7) in a concentric assembly of several annular tool segments (1 to 7) in order to be shaped over an annular deflecting lip (5a) of a tool segment (5) lying further inwards radially of the concentric assembly of several tool segments (1 to 7) in a radial direction (v₀');
(b) an upper tool segment (2) is kept above the deflecting lip (5a) to define a gap (S) into which the blank (10; VR; HR) is pressed by the downwardly directed movement of the outer tool segment (1).

2. Process according to claim 1, in which the gap (S) in the empty state is thinner, in particular significantly thinner, than the sheet metal thickness of the cylinder segment (VR; 10).

3. Process according to one of claims 1 and 2, in which the outer tool segment (1) has an annular shoulder (1a), by means of which the upper edge of the inserted cylindrical blank (VR) is gripped and displaced downwards (v₀).

4. Process according to claim 3, in which the annular shoulder (1a) of the upper edge of an annular ring recess (1b) is in the outer tool segment (1), which as regards its radial dimension corresponds approximately to the thickness of the non-shaped cylindrical blank (VR).

5. Process according to one of claims 3 or 4, in which the downward movement of the outer tool segment (1) is terminated when the annular shoulder (1a) reaches the deflecting lip (5a).

6. Process according to one of the preceding claims, in which when lowering several tool annular punches (1 to 7), a thin-walled cylindrical blank (VR; 40) is shaped into a flat annular shape blank (20a to 20d) having inner erect annular wall (20d), and when raising several annular punches (2, 3, 5, 6) the erect annular wall (20d) is shaped into an inner roll (20e).

7. Process according to one of the preceding claims, wherein the blank has essentially cylindrical shape (40; 40a, 40b) and is produced in that
(a) a cup-shaped lower part of a container is reduced from a first diameter (2r2) to a smaller diameter (2r1) in a deep-drawing process or an inversion process;
(b) the reducing process according to feature (a) is interrupted shortly to clearly before the end to leave a virtually only cylindrical strip (40a) on the upper end of the almost completely shaped container lower part, which becomes the cylindrical blank (VR, 10) after peripheral separation along an annular sectional line (T), and from which the essentially flat-extending lid ring (20a to 20e) is formed according to one of the preceding claims.

8. Process according to one of the preceding claims, in which the virtually only cylindrical strip as blank (VR) has a residual radial flange (40b) at the annular sectional line (T), which already lies radially within the deflecting lip (5a) after insertion into the concentric assembly of tool segments (1 to 7).

9. Process according to one of the preceding claims, in which the sheet metal material of the cylindrical shape blank (40) pressed radially inwards (v₀') into the gap (S) is pushed away by more than two concentric tool segments (2, 3; 5, 6).

10. **Device** for carrying out the process according to one of claims 1 to 9, in which
(a) several annular tool segments (1 to 7) are provided which can be moved axially with respect to one another;
characterised in that
(b) one of the several tool segments has as outer thrust segment (1) a cylindrical recess (1b) formed on its inner surface which is matched to the thickness (d) of a thin metal cylindrical sheet (VR) to be shaped;
(c) an annularly running contact surface (5b) is formed on a tool segment designed as deflecting segment (5) and arranged further inwards and which has on the edge side an annular run-in lip (5a) pointing to the recess (10b) of the thrust segment (1).

11. Device according to claim 10, in which the annularly running contact surface (5b) is slightly curved in the axial direction (100), at least in an outer region (5b').

12. Device according to one of claims 10 and 11, in which a roll-in tool segment (4) arranged further inwards - in particular at third position, calculated from the outer thrust segment (1) - has an annular roll groove (4a), into which an axially erect sheet metal wall (20d) can be pushed from below, wherein it is rolled in on the inner-edge side (20e, 13).

## Revendications

1. Procédé destiné à former des anneaux de recouvrement métallique (20 ; 20a, 20b, 20c, 20d, 20e) comportant un intérieur ouvert (21) et un bord profilé annulaire (20a, 20b, 20c, 20e), dans lequel
(a) une ébauche cylindrique (10, VR), notamment un segment cylindrique (40 ; 40a, 40b) découpé d'un corps de boîte, est déplacée axialement vers le bas (v₀) dans une combinaison concentrique de plusieurs segments d'outil annulaires (1 à 7) par un segment extérieur (1) des segments d'outil (1 à 7), afin d'être déformée dans une direction radiale (v₀') par l'intermédiaire d'une lèvre de déviation annulaire (5a) d'un segment d'outil (5) situé plus à l'intérieur de la combinaison concentrique de plusieurs segments d'outil (1 à 7) ;
(b) un segment d'outil supérieur (2) est retenu au-dessus de la lèvre de déviation (5a) afin de définir une fente (S), dans laquelle l'ébauche (10 ; VR ; HR) est repoussée par le mouvement descendant du segment extérieur d'outil (1).

2. Procédé selon la revendication 1, où la fente (S) est plus mince à l'état vide, en particulier nettement plus mince que l'épaisseur de la tôle du segment cylindrique (VR ; 10).

3. Procédé selon l'une des revendications 1 et 2, où le segment extérieur d'outil (1) comporte un épaulement annulaire (1a), avec lequel le bord supérieur de l'ébauche cylindrique (VR) insérée est saisi et déplacé vers le bas (v₀).

4. Procédé selon la revendication 3, où l'épaulement annulaire (1a) est le bord supérieur d'un évidement annulaire circonférentiel (1b) pratiqué dans le segment extérieur d'outil (1), dont la dimension radiale correspond sensiblement à l'épaisseur de l'ébauche cylindrique (VR) non déformée.

5. Procédé selon l'une des revendications 3 et 4, où le mouvement descendant du segment extérieur d'outil (1) est terminé lorsque l'épaulement annulaire (1a) atteint la lèvre de déviation (5a).

6. Procédé selon l'une quelconque des revendications précédentes, où une ébauche cylindrique (VR ; 40) de faible épaisseur de paroi est transformée lors de la course descendante de plusieurs poinçons annulaires d'outil (1 à 7) en une ébauche (20a à 20d) en forme d'anneau plat comportant une paroi annulaire intérieure (20d) relevée, et lors de la course ascendante de plusieurs poinçons annulaires (2, 3, 5, 6), la paroi annulaire relevée (20d) est enroulée en un bourrelet intérieur (20e).

7. Procédé selon l'une quelconque des revendications précédentes, où l'ébauche a sensiblement une forme cylindrique (40 ; 40a, 40b), et est fabriquée comme suit :
(a) au cours d'un processus d'emboutissage profond ou d'emboutissage par retournement, une partie inférieure en forme de coupe d'un récipient est réduite d'un premier diamètre (2r2) à un diamètre plus faible (2r1) ;
(b) le processus de réduction selon la particularité (a) est interrompu juste avant ou nettement avant la fin, de sorte qu'il ne subsiste plus qu'une bande pratiquement cylindrique (40a) sur l'extrémité supérieure de la partie inférieure presque entièrement transformée du récipient, qui, après découpe circonférentielle le long d'une ligne de coupe circonférentielle (T) , devient l'ébauche cylindrique (VR, 10) à partir de laquelle est formé l'anneau de couvercle sensiblement plat (20a à 20e) selon l'une quelconque des revendications précédentes.

8. Procédé selon l'une quelconque des revendications précédentes, où la bande pratiquement cylindrique sous forme d'ébauche (VR), comporte au niveau de la ligne de coupe circonférentielle (T) une arête radiale résiduelle (40b) qui, après l'insertion dans la combinaison concentrique de segments d'outil (1 à 7), est déjà située radialement à l'intérieur de la lèvre de déviation (5a).

9. Procédé selon l'une quelconque des revendications précédentes, où le matériau de la tôle de l'ébauche cylindrique (40) repoussé radialement (v₀') dans la fente (S), est déplacé par l'intermédiaire de plus de deux segments d'outil concentriques (2, 3 ; 5, 6).

10. Dispositif destiné à la mise en oeuvre du procédé selon l'une quelconque des revendications 1 à 9, où
(a) on prévoit plusieurs segments annulaires d'outil (1 à 7) qui sont axialement mobiles les uns par rapport aux autres ;
caractérisé en ce que,
(b) l'un des plusieurs segments d'outil réalisé en tant que segment extérieur de poussée (1) comporte un évidement cylindrique (lb) pratiqué sur sa face intérieure, qui est adapté à l'épaisseur (d) d'une mince tôle cylindrique métallique (VR) à déformer ;
(c) une surface de réception (5b) s'étendant de façon annulaire est formée sur un segment d'outil disposé plus à l'intérieur et réalisé en tant que segment de déviation (5), laquelle comporte au niveau de son bord une lèvre d'entrée annulaire (5a) orientée vers l'évidement (10b) du segment de poussée (1).

11. Dispositif selon la revendication 10, où la surface de réception (5b) s'étendant de façon annulaire est légèrement cintrée dans la direction axiale (100), au moins dans une zone extérieure (5b').

12. Dispositif selon l'une des revendications 10 et 11, où un segment d'outil d'enroulement (4) situé plus à l'intérieur - notamment en troisième position à partir du segment extérieur de poussée (1) - comporte une rainure d'enroulement circonférentielle (4a), dans laquelle une paroi de tôle (20d) relevée axialement peut être insérée à partir du bas, moyen par lequel elle s'enroule au niveau de son bord intérieur (20e, 13).
